# FASCICULE DE BREVET EUROPEEN

(11) **EP 1 957 927 B1**
(45) Date de publication et mention de la délivrance du brevet: **05.08.2009**
(21) Numéro de dépôt: 06807681.9
(22) Date de dépôt: 31.10.2006
(51) Int. Cl.: F28F 9/02

(54) **COLLECTEUR RENFORCÉ POUR BOÎTE COLLECTRICE D'UN ÉCHANGEUR DE CHALEUR ET BOÎTE COLLECTRICE COMPORTANT UN TEL COLLECTEUR**
VERSTÄRKTER SAMMLER FÜR DEN SAMMELBEHÄLTER EINES WÄRMETAUSCHERS UND EINEN SOLCHEN SAMMLER UMFASSENDER SAMMELBEHÄLTER
REINFORCED COLLECTOR FOR THE COLLECTING BOX OF A HEAT EXCHANGER AND COLLECTING BOX COMPRISING ONE SUCH COLLECTOR

(30) Priorité: 02.11.2005 FR 0511181
(43) Date de publication de la demande: 20.08.2008
(73) Titulaire: Valeo Systèmes Thermiques, 8, rue Louis Lormand, BP517 La Vèrriere 78321 Le Mesnil Saint-Denis Cedex (FR)
(72) Inventeur: RIONDET, Christian, F-51110 Bourgogne (FR); LESUEUR, Jean-Marc, F-51100 Reims (FR)
(74) Mandataire: Gavin, Pablo
(86) Numéro de dépôt international: PCT/EP2006/067960
(87) Numéro de publication internationale: WO 2007/051790

(56) Documents cités:
- WO-A-20/05028990
- FR-A- 2 270 471
- FR-A- 2 720 490
- FR-A- 2 745 079
- US-A- 4 582 127
- US-A1- 2003 217 838

## Description

L'invention se rapporte au domaine des échangeurs de chaleur et elle concerne plus particulièrement un collecteur pour boîte collectrice, du type correspondant au préambule de la revendication 1, comme divulgué dans FR 2745 079.

De tels collecteurs sont utilisés en particulier dans des boîtes collectrices obtenues par l'assemblage de deux pièces collectrices, à savoir un collecteur et un couvercle, le collecteur étant le plus souvent réalisé en aluminium ou en alliage à base d'aluminium.

De telles boîtes collectrices sont utilisées dans des échangeurs de chaleur et en particulier dans des radiateurs servant au refroidissement du moteur ou de l'air de suralimentation de véhicules automobiles. Dans de tels radiateurs, le liquide de refroidissement ou l'air de suralimentation, qui circule dans la boîte collectrice et dans les tubes, est à une pression importante et à une température qui peut dépasser 100°C. L'une des principales difficultés dans la conception de telles boîtes collectrices est l'obtention d'une bonne résistance à la pression pour le collecteur, sans utiliser une largeur trop importante de matériau pour le réaliser.

On connaît déjà certaines boîtes collectrices dont la conception vise à résoudre ce problème, comme celle présentée dans US 2003 217838. Dans ce document, le collecteur a une section sensiblement en forme de U, et son épaisseur est doublée par un repli de matière au niveau du raccordement entre les branches du U et le fond de celui-ci. Ce type de conception augmente l'utilisation de matière première, occupe beaucoup d'espace, et la nécessité de braser le collecteur sur lui-même au niveau des replis empêche entre autres l'utilisation d'un revêtement anticorrosif à l'intérieur de celui-ci.

Par FR 2 720 490, on connaît une plaque collectrice présentant des ouvertures dans une région sensiblement plane qui se raccorde à au moins une région incurvée de forme générale cylindrique s'écartant du plan de la région plane, dans laquelle la forme cylindrique est interrompue par une multiplicité de zones en retrait. S'il offre une bonne résistance à la rupture, ce type de plaque collectrice est néanmoins particulièrement mal adapté à l'insertion des tubes.

L'invention vise à améliorer la situation.

L'invention propose à cet effet un collecteur, du type comprenant une plaque sensiblement plane avec des trous pour recevoir des tubes d'un échangeur de chaleur, ainsi que des bords latéraux relevés s'étendant à un angle de ladite plaque et reliés à celle-ci par au moins une portion incurvée la plaque comportant en outre des nervures supplémentaires entre certains au moins desdits trous, les nervures de la plaque présentent chacune une convexité s'étendant sensiblement dans la direction opposée à la direction d'extension des bords latéraux, et où dans la portion incurvée sont réalisées des nervures présentant chacune une convexité s'étendant sensiblement dans la direction d'extension des bords latéraux.

Dans un mode de réalisation, les nervures de la plaque sont disposées entre chacun des trous, et chaque trou est ainsi entouré par deux nervures dont les convexités forment un guide d'insertion de tube.

Un tel collecteur est particulièrement intéressant en ce qu'il offre une forte résistance à la pression à la rupture grâce aux nervures réalisées, tout en offrant la possibilité de guider les tubes pour leur insertion.

Dans un autre mode de réalisation, les bords latéraux comportent également des nervures, les nervures de chaque bord latéral pouvant présenter chacune une convexité s'étendant dans les directions du bord latéral opposé. Certaines au moins des nervures des bords latéraux peuvent être disposées dans la continuité des nervures de la portion incurvée, ou au contraire être disposées sur le collecteur de manière alternée avec les nervures de la portion incurvée. Avantageusement, les nervures des bords latéraux s'étendent sur une partie des bords latéraux ne comprenant pas l'extrémité de ces derniers.

Un tel collecteur est encore renforcé par la présence des nervures sur les bords latéraux. Le positionnement des nervures des bords latéraux dans la continuité ou au contraire en alternance avec les nervures de la portion incurvée permet de mieux maîtriser les caractéristiques de déformation du collecteur. En outre, le positionnement de la convexité des nervures vers le bord latéral opposé, c'est-à-dire vers l'intérieur de la boîte collectrice lorsque celle-ci montée, permet d'économiser de l'espace. Enfin, l'étendue limitée des nervures des bords latéraux permet de venir positionner un couvercle à l'intérieur des bords du collecteur, auquel il peut être alors fixé selon des méthodes connues.

Dans un mode de réalisation, le collecteur a une section sensiblement en U, dont les branches forment les bords latéraux. Le collecteur peut être également réalisé en aluminium ou en alliage d'aluminium.

L'invention concerne également une boîte collectrice qui comporte un collecteur ayant les caractéristiques citées ci-dessus, et un couvercle pour fermer le collecteur.

Dans un mode de réalisation, le collecteur et le couvercle ont tous les deux une section sensiblement en forme de U. Les branches de ce U forment des bords latéraux respectifs pour les deux pièces collectrices, le couvercle étant propre à être brasé sur au moins une partie des bords latéraux du collecteur, au voisinage de l'extrémité de ces derniers.

D'autres caractéristiques et avantages de l'invention apparaîtront mieux à la lecture de la description qui suit, donnée à titre illustratif et non limitatif et tirée d'exemples issus des dessins sur lesquels :
- la figure 1 est une vue partielle de côté d'un échangeur de chaleur comprenant une boîte collectrice selon l'invention ;
- la figure 2 est une vue en coupe, à échelle agrandie, de la boîte collectrice selon la ligne II-II de la figure 1 ;
- la figure 3 est une vue en coupe partielle selon la ligne III-III de la figure 2, prise au niveau d'une extrémité de la boîte collectrice ;
- la figure 4 est une vue partielle en perspective montrant les nervures du collecteur ; et
- la figure 5 est une vue partielle en perspective d'une variante de la figure 4.

On se réfère d'abord à la figure 1 qui montre un échangeur de chaleur 10 comprenant une boîte collectrice 12 selon l'invention, dans laquelle débouchent des extrémités de tubes 14 d'un faisceau d'échange de chaleur. Les tubes i4 sont des tubes plats parallèles entre lesquels sont disposés des intercalaires ondulés 16 formant ailettes d'échange de chaleur. L'échangeur 10 comporte une boîte collectrice opposée (non représentée) analogue à la boîte collectrice 12.

L'échangeur 10 trouve une application particulière dans les véhicules automobiles et est conçu pour être réalisé par brasage en une seule opération tout en offrant des performances de résistance à la pression et à la rupture importantes.

Comme on peut le voir sur la vue en coupe de la figure 2, la boîte collectrice 12 se compose de deux pièces métalliques emboîtées destinées à être assemblées par brasage. La boîte collectrice 12 comporte un collecteur 18 réalisé sous la forme d'un élément métallique (par exemple de l'aluminium ou un alliage d'aluminium) à profil en U présentant une paroi de fond ou plaque 20, munie de trous 22 pour l'insertion des tubes 14. Le collecteur présente en outre deux parois latérales ou bords latéraux 24 raccordés à la plaque 20. Les parois latérales 24 du collecteur 18 formant les deux branches du U sont de hauteur identique, la hauteur pouvant toutefois varier par rapport à la paroi de fond 20. La plaque 20 est généralement plane et il en est de même des bords latéraux 24. Ces derniers se raccordent à la plaque 20 en formant un angle d'environ 90°. Cet angle pourrait être différent. Le raccordement de la plaque 20 et des bords latéraux 24 s'effectue par des portions incurvées 26.

Comme on peut le voir sur la figure 1 et également sur la figure 3, les bords latéraux 24 ont une hauteur variable au voisinage de l'extrémité du collecteur 18. En particulier, les bords latéraux 24 du collecteur comportent deux portions incurvées 28 qui s'étendent chacune jusqu'à la plaque 20.

La boîte collectrice 12 comporte une autre pièce, à savoir un couvercle 30 réalisé sous la forme d'un élément métallique (par exemple de l'aluminium ou un alliage d'aluminium) à profil en U présentant une paroi de fond 32, s'étendant dans un plan parallèle au plan d'extension de la plaque 20, et deux parois latérales 34 raccordées à la paroi de fond 32. Les bords latéraux 34 du couvercle sont généralement plans et font un angle d'environ 90° avec la paroi de fond 32. Comme représenté à la figure 2, les parois latérales 34 du couvercle 30 formant les deux branches du U peuvent être de hauteur identique.

Le couvercle 30 est emboîté dans le collecteur 18 de sorte que leurs profils en U respectifs sont orientés dans une même direction, c'est-à-dire à l'opposé des tubes 14 du faisceau de l'échangeur de chaleur.

Il en résulte que les parois latérales 34 du couvercle 30 viennent en contact, par leur côté extérieur, contre une partie des bords latéraux 24 du collecteur 18, du côté intérieur de ces derniers (figure 2).

Le couvercle 30 comporte en outre deux régions d'extrémité 36 (figure 3) dont chacune est recourbée en direction de la plaque 20 du collecteur 18. Dans chacune de ces portions d'extrémité, la paroi de fond 32 du couvercle présente une portion incurvée 38 terminée par un rebord 40 propre à venir en appui contre la plaque 20 du collecteur 18. Le rebord 40 se raccorde lui-même à une partie centrée 42 de chaque bord latéral du couvercle pour fermer la boîte collectrice 12.

On peut ainsi réaliser un brasage sur des surfaces importantes par un contact surfacique procurant une bonne aptitude au brasage. Le collecteur 12 est avantageusement réalisé par pliage d'une tôle métallique propre à lui conférer un profil en U, les trous 22 destinés à l'insertion des tubes 14 étant de préférence réalisés dans la pièce métallique après pliage.

Le couvercle 30 est pour sa part avantageusement réalisé par emboutissage, les portions d'extrémité du couvercle étant également réalisées dans cette opération d'emboutissage.

Pour renforcer cette boîte collectrice, des nervures sont réalisées dans le collecteur 18. La figure 4 est une vue partielle en perspective de la boîte collectrice 12 qui permet de mieux voir la répartition des nervures.

Avant pliage, le collecteur 18 est embouti pour former trois types distincts de nervures au niveau de la plaque 20, des bords latéraux 24 et des portions incurvées 26.

Des nervures 50 sont d'abord réalisées entre chacun des trous 22. Les nervures 50 s'étendent sur toute la largeur de la plaque 20, entre les portions incurvées 26 des bords latéraux 24. Les nervures 50 s'étendent ainsi régulièrement sur la longueur du collecteur 18.

Les nervures 50 ont une section sensiblement en forme de V, et sont réalisées vers l'extérieur de la boîte 12. Les nervures 50 présentent ainsi une convexité s'étendant sensiblement dans la direction opposée à la direction d'extension des bords latéraux.

Les nervures 50 forment ainsi des saillies entourant les trous 22. Chaque paire de nervures 50 entourant un trou 22 donné forme un guide d'insertion pour les tubes 14, chacune à l'aide d'une branche du V qui la constitue.

D'autres types de section sont envisageables pour les nervures 50, afin de permettre une insertion encore meilleure des tubes 14 tout en assurant une rigidité optimale au collecteur 18.

Des nervures 52 sont réalisées dans les portions incurvées 26. Comme les nervures 50, les nervures 52 s'étendent dans la direction de la largeur de la plaque 20, et elle sont disposées chacune en regard d'une nervure 50 dans la continuité de celle-ci.

Les nervures 52 sont réalisées vers l'intérieur de la boîte 12. Les nervures 52 présentent ainsi une convexité s'étendant sensiblement dans la direction d'extension des bords latéraux 24. Une région 54 permet de relier chaque nervure 50 à la nervure 52 qui est dans sa continuité et qui s'exprime dans une direction sensiblement opposée.

Les nervures 52 permettent d'accroître de manière importante la résistance à la pression et à la rupture. Cet aspect est d'autant plus critique que, traditionnellement, les portions 26 constituent des points faibles importants pour les boîtes collectrices du type de la boite 12.

Enfin, des nervures 56 sont réalisées dans les bords latéraux 24. Comme les nervures 50 et 52, les nervures 56 s'étendent dans la direction de la largeur de la plaque 20, et elle sont disposées chacune en regard d'une nervure 52, dans la continuité de celle-ci.

Les nervures 56 sont également réalisées vers l'intérieur de la boîte 12. Les nervures 56 présentent ainsi une convexité s'étendant sensiblement dans la direction du bord latéral opposé. Les nervures 56 s'étendent sur la majeure partie des bords latéraux 24, jusqu'à une distance choisie de l'extrémité des bords 24 qui permet le logement et le brasage du couvercle 30 dans le collecteur 18.

Dans l'exemple ici décrit, les nervures 50, 52 et 56 sont non seulement dans la continuité les unes des autres, mais également continues. Ces nervures forment ainsi une nervure qui s'étend sur toute la largeur du collecteur 18, d'une position proche de l'extrémité d'un bord latéral à une autre position proche de l'extrémité du bord latéral opposé, en passant par la plaque. En outre, si tous les trous 22 représentés sont bordés de nervures 50, 52 et 56, il n'est pas exclu que les trous 22 aux extrémités de la plaque 20 ne soient bordés que d'une seule nervure 50, 52 ou 56 ou pas du tout.

Dans un autre mode de réalisation représenté sur la figure 5, les nervures 50 et 52 sont inchangées en leur constitution et leur disposition. En revanche, les nervures 56 sont décalées, et disposées chacune en regard d'un trou 22, c'est-à-dire de manière alternée avec une nervure 52.

L'invention ne se limite pas aux échangeurs de chaleur dont les boîtes collectrices sont réalisées en aluminium ou en alliage d'aluminium. Elle peut notamment s'appliquer à des boîtes collectrices à plaque et à couvercle en matière plastique, des nervures étant réalisées par exemple au niveau de la gorge de la plaque collectrice et entre les trous qu'elle comporte.

En outre, l'homme du métier saura envisager l'ensemble des variantes qui s'imposent à la lecture des revendications qui suivent.

## Revendications

1. Collecteur, du type comprenant une plaque (20) sensiblement plane avec des trous (22) pour recevoir des tubes (14) d'un échangeur de chaleur, ainsi que des bords latéraux (24) relevés s'étendant à un angle de ladite plaque (20) et reliés à celle-ci par au moins une portion incurvée (26) , la plaque (20) comportant au moins une nervure supplémentaire (50) entre certains au moins desdits trous (22), lesquelles présentent chacune une convexité s'étendant sensiblement dans la direction opposée à la direction d'extension des bords latéraux (24), **caractérisé en ce que** dans la portion incurvée sont réalisées des nervures (52) présentant chacune une convexité s'étendant sensiblement dans la direction d'extension des bords latéraux (24).

2. Collecteur selon la revendication 1, **caractérisé en ce que** les nervures (50) de la plaque (20) sont disposées entre chacun des trous (22), chaque trou (22) étant ainsi entouré par deux nervures (50) dont les convexités forment un guide d'insertion de tube (14).

3. Collecteur selon l'une des revendications précédentes, **caractérisé en ce que** les bords latéraux (24) comportent des nervures (56).

4. Collecteur selon la revendication 3, **caractérisé en ce que** les nervures (56) de chaque bord latéral (24) présentent chacune une convexité s'étendant dans la direction du bord latéral (24) opposé.

5. Collecteur selon la revendication 3 ou 4, **caractérisé en ce que** certaines au moins des nervures (56) des bords latéraux (24) sont disposées dans la continuité des nervures (50) de la portion incurvée (26).

6. Collecteur selon la revendication 3 ou 4, **caractérisé en ce que** certaines au moins des nervures (56) des bords latéraux (24) sont disposées sur lé collecteur (18) de manière alternée avec les nervures (52) de la portion incurvée (26).

7. Collecteur selon l'une des revendications 3 à 6, **caractérisé en ce que** les nervures (56) des bords latéraux (24) s'étendent jusqu'à une distance choisie de l'extrémité de ces derniers.

8. Collecteur selon les revendications 1 et 5, **caractérisé en ce que** les nervures (50) de la plaque (20) sont disposées dans la continuité des nervures (52) de la portion incurvée (26), de sorte que les nervures (50, 52, 56) de la plaque (20), de la région incurvée (26) et des bords latéraux (24) forment un ensemble de nervures s'étendant sur toute la largeur du collecteur (18).

9. Collecteur selon les revendications 1 et 6, **caractérisé en ce que** les nervures (50) de la plaque (20) sont disposées dans la continuité des nervures (52) de la portion incurvée (26).

10. Collecteur selon l'une des revendications précédentes,
**caractérisé en ce qu'**il a une section sensiblement en U dont les branches forment les bords latéraux (24).

11. Collecteur selon l'une des revendications précédentes, **caractérisé en ce qu'**il est réalisé en aluminium ou en alliage d'aluminium.

12. Boîte collectrice, **caractérisée en ce qu'**elle comporte un collecteur selon l'une des revendications 1 à 11, et un couvercle (30) pour fermer le collecteur (18).

13. Boîte collectrice selon la revendication 12, **caractérisée en ce que** le collecteur (18) et le couvercle (30) présentent tous les deux une section sensiblement en forme de U dont les branches forment des bords latéraux (24, 34) respectifs, et **en ce que** le couvercle est propre à être brasé sur au moins une partie des bords latéraux (24) du collecteur, au voisinage de l'extrémité de ces derniers.

14. Boîte collectrice selon la revendication 12 ou 13, **caractérisée en ce que** le collecteur (18) et le couvercle (30) sont réalisés en aluminium ou en alliage d'aluminium.

15. Echangeur de chaleur comportant une boite collectrice selon l'une des revendications 12 à 14.

## Claims

1. Manifold, of the type comprising a substantially flat plate (20) with holes (22) to accept tubes (14) of a heat exchanger, and turned-up lateral edges (24) extending at an angle to said plate (20) and connected thereto by at least one curved portion (26), the plate (20) comprising at least one additional rib (50) between at least some of said holes (22), which ribs each have a convexity extending substantially in the opposite direction to the direction in which the lateral edges (24) extend, **characterized in that** ribs (52) are formed in the curved portion, the ribs each having a convexity extending substantially in the direction of extension of the lateral edges (24).

2. Manifold according to Claim 1, **characterized in that** the ribs (50) of the plate (20) are positioned between each of the holes (22), each hole (22) thus being surrounded by two ribs (50) the convexities of which form a guide for inserting a tube (14).

3. Manifold according to either of the preceding claims, **characterized in that** the lateral edges (24) have ribs (56).

4. Manifold according to Claim 3, **characterized in that** the ribs (56) of each lateral edge (24) each have a convexity extending in the direction of the opposite lateral edge (24).

5. Manifold according to Claim 3 or 4, **characterized in that** at least some of the ribs (56) of the lateral edges (24) lie in the continuation of the ribs (50) of the curved portion (26).

6. Manifold according to Claim 3 or 4, **characterized in that** at least some of the ribs (56) of the lateral edges (24) are positioned on the manifold (18) in such a way that they alternate with the ribs (52) of the curved portion (26).

7. Manifold according to one of Claims 3 to 6,
**characterized in that** the ribs (56) of the lateral edges (24) extend up to a chosen distance away from the end of these edges.

8. Manifold according to Claims 1 and 5, **characterized in that** the ribs (50) of the plate (20) are positioned in the continuation of the ribs (52) of the curved portion (26) so that the ribs (50, 52, 56) of the plate (20), of the curved region (26) and of the lateral edges (24) form a collection of ribs extending across the entire width of the manifold (18).

9. Manifold according to Claims 1 and 6, **characterized in that** the ribs (50) of the plate (20) are positioned in the continuation of the ribs (52) of the curved portion (26).

10. Manifold according to one of the preceding claims, **characterized in that** it has a substantially U-shaped cross section the branches of which U form the lateral edges (24).

11. Manifold according to one of the preceding claims, **characterized in that** it is made of aluminum or aluminum alloy.

12. Header tank, **characterized in that** it comprises a manifold according to one of Claims 1 to 11 and a cover (30) to close the manifold (18).

13. Header tank according to Claim 12, **characterized in that** the manifold (18) and the cover (30) both have a substantially U-shaped cross section the branches of which U form the respective lateral edges (24, 34) and **in that** the cover can be brazed to at least a part of the lateral edges (24) of the manifold, near the end of these edges.

14. Header tank according to Claim 12 or 13, **characterized in that** the manifold (18) and the cover (30) are made of aluminium or aluminium alloy.

15. Heat exchanger comprising a header tank according to one of Claims 12 to 14.

## Patentansprüche

1. Sammler jener Art, die eine im Wesentlichen ebene Platte (20) mit Löchern (22) zur Aufnahme von Rohren (14) eines Wärmetauschers sowie erhabene Seitenränder (24), die sich in einem Winkel zu der Platte (20) erstrecken und durch mindestens einen gekrümmten Teil (26) damit verbunden ist, umfasst, wobei die Platte (20) mindestens eine zusätzliche Rippe (50) zwischen zumindest bestimmten der Löcher (22) aufweist, die jeweils eine Konvexität aufweisen, die im Wesentlichen in der der Erstreckungsrichtung der Seitenränder (24) entgegengesetzten Richtung verläuft, **dadurch gekennzeichnet, dass** im gekrümmten Teil Rippen (52) ausgebildet sind, die jeweils eine Konvexität aufweisen, die im Wesentlichen in der Erstreckungsrichtung der Seitenränder (24) verläuft.

2. Sammler nach Anspruch 1, **dadurch gekennzeichnet, dass** die Rippen (50) der Platte (20) zwischen jedem der Löcher (22) angeordnet sind, wobei jedes Loch (22) somit von zwei Rippen (50) umgeben ist, deren Konvexitäten eine Einführungsführung für das Rohr (14) bilden.

3. Sammler nach einem der vorhergehenden Ansprüche, **dadurch gekennzeichnet, dass** die Seitenränder (24) Rippen (56) aufweisen.

4. Sammler nach Anspruch 3, **dadurch gekennzeichnet, dass** die Rippen (56) jedes Seitenrands (24) jeweils eine Konvexität aufweisen, die in Richtung des gegenüberliegenden Seitenrands (24) verläuft.

5. Sammler nach Anspruch 3 oder 4, **dadurch gekennzeichnet, dass** zumindest bestimmte der Rippen (56) der Seitenränder (24) in der Fortführung der Rippen (50) des gekrümmten Teils (26) angeordnet sind.

6. Sammler nach Anspruch 3 oder 4, **dadurch gekennzeichnet, dass** zumindest bestimmte der Rippen (56) der Seitenränder (24) auf abwechselnde Weise mit den Rippen (52) des gekrümmten Teils (26) am Sammler (18) angeordnet sind.

7. Sammler nach einem der Ansprüche 3 bis 6, **dadurch gekennzeichnet, dass** sich die Rippen (56) der Seitenränder (24) bis zu einem gewählten Abstand von dem Ende der Letzteren erstrecken.

8. Sammler nach den Ansprüchen 1 und 5, **dadurch gekennzeichnet, dass** die Rippen (50) der Platte (20) in der Fortführung der Rippen (52) des gekrümmten Teils (26) angeordnet sind, so dass die Rippen (50, 52, 56) der Platte (20), des gekrümmten Bereichs (26) und der Seitenränder (24) eine Rippenanordnung bilden, die sich über die ganze Breite des Sammlers (18) erstreckt.

9. Sammler nach den Ansprüchen 1 und 6, **dadurch gekennzeichnet, dass** die Rippen (50) der Platte (20) in der Fortführung der Rippen (52) des gekrümmten Teils (26) angeordnet sind.

10. Sammler nach einem der vorhergehenden Ansprüche, **dadurch gekennzeichnet, dass** er einen im Wesentlichen U-förmigen Querschnitt aufweist, dessen Arme die Seitenränder (24) bilden.

11. Sammler nach einem der vorhergehenden Ansprüche, **dadurch gekennzeichnet, dass** er aus Aluminium oder aus einer Aluminiumlegierung hergestellt ist.

12. Sammelbehälter, **dadurch gekennzeichnet, dass** er einen Sammler nach einem der Ansprüche 1 bis 11 und einen Deckel (30) zum Schließen des Sammlers (18) aufweist.

13. Sammelbehälter nach Anspruch 12, **dadurch gekennzeichnet, dass** der Sammler (18) und der Deckel (30) beide einen im Wesentlichen U-förmigen Querschnitt aufweisen, dessen Arme die jeweiligen Seitenränder (24, 34) bilden, und dass der Deckel mit mindestens einem Teil der Seitenränder (24) des Sammlers in der Nähe des Endes dieser Letzteren verlötet werden kann.

14. Sammelbehälter nach Anspruch 12 oder 13, **dadurch gekennzeichnet, dass** der Sammler (18) und der Deckel (30) aus Aluminium oder einer Aluminiumlegierung hergestellt sind.

15. Wärmetauscher, der einen Sammelbehälter nach einem der Ansprüche 12 bis 14 aufweist.
